# EUROPÄISCHE PATENTSCHRIFT

(11) **EP 1 253 382 B1**
(45) Veröffentlichungstag und Bekanntmachung des Hinweises auf die Patenterteilung: **02.03.2005**
(21) Anmeldenummer: 02009510.5
(22) Anmeldetag: 25.04.2002
(51) Int. Cl.: F24C 15/10

(54) **Garverfahren und Gargerät mit automatischer Garguterkennung**
Cooking method and apparatus with automatic recognition of cooking stuff
Procédé et appareil de cuisson avec reconnaissance automatique des aliments à cuire

(30) Priorität: 25.04.2001 DE 10120136
(43) Veröffentlichungstag der Anmeldung: 30.10.2002
(73) Patentinhaber: Rational AG, 86899 Landsberg a. Lech (DE); FRIMA S.A., 68271 Wittenheim Cedex (FR)
(72) Erfinder: Wiedemann, Peter, 86836 Klosterlechfeld (DE); Kohlstrung, Peter, 86916 Kaufering (DE); Gluck, Pascal, 68100 Mulhouse (FR); Wagner, Stefan, 68127 Oberhergheim (DE)
(74) Vertreter: Weber-Bruls, Dorothée, Dr.

(56) Entgegenhaltungen:
- EP-A- 0 831 675
- US-A- 4 414 465
- US-A- 5 183 996

## Beschreibung

Die Erfindung betrifft ein Garverfahren, insbesondere zum Kochen, Grillen, Braten, Frittieren und/oder Dünsten, bei welchem Gargut auf oder in einem Gargutträger mit einer Garfläche, die eine Vielzahl von jeweils über zumindest ein Heizelement beheizbaren zellenartigen Abschnitte umfaßt, angeordnet und unter Steuerung und/oder Regelung zumindest eines der Heizelemente gegart wird; und ein Gargerät mit einer Garfläche eines Gargutträgers, die eine Vielzahl von zellenartigen Abschnitten umfaßt, wobei jeder zellenartige Abschnitt zumindest ein Heizelement aufweist, das mit einer Steuer- und/oder Regeleinrichtung verbunden ist, zur Durchführung eines erfindungsgemäßen Garverfahrens.

Es sind Gargeräte bekannt, bei denen über zumindest einen Sensor, der in ein Gargut einsteckbar ist, spezifische Gargutgrößen aus aufgenommenen Meßwerten bzw. deren zeitlichem Verlauf zur Garprozeßsteuerung bzw. -regelung bestimmt werden, insbesondere um verschiedene Phasen eines Garprozeßverlaufs einzuleiten.

So ist aus der DE 299 23 215 U1 ein Garprozeßfühler bekannt, der zumindest teilweise, nämlich mit seiner spießartigen Spitze, in ein Gargut einsteckbar ist, wobei die Spitze mehrere räumlich getrennt angeordnete Sensoren zur Aufnahme von Temperatur- und/oder Feuchtewerten umfassen kann. Über den zeitlichen Verlauf der erfaßten Temperatur- bzw. Feuchtewerte können dann spezifische Gargut- und/oder Gargerätegrößen bestimmt werden, die wiederum zur Garprozeßsteuerung verwendet werden.

Die Verwendung eines in Gargut einzusteckenden Garprozeßfühlers ist vorrangig für Gargeräte, die als Kombigargeräte ausgeführt sind, also mit Heißluft und/oder Dampf arbeiten, vorteilhaft, während es insbesondere bei der Zubereitung von Rührspeisen, wie Milchreis, oder Rührei, oder von Goulasch, bei dessen Zubereitung zunächst ein Anbraten von Fleisch erfolgt und anschließend Flüssigkeit zum Dünsten zugegeben wird, jedoch mit Nachteilen behaftet ist, einen Garprozeßfühler in Gargut einzustecken. Zusätzlich dazu, daß die bekannten Garprozeßfühler nur in Gargüter eingesteckt werden können, die eine im wesentlichen feste Konsistenz aufweisen, wirken sie störend beispielsweise bei Rührvorgängen und ermöglichen nur eine sehr punktuelle Zustandsbestimmung von Gargut.

Die DE 197 18 399 A1 offenbart ein Gargerät, mit einer Meßeinrichtung zum Aufnehmen von zumindest einer Garzustandsgröße, deren Wert sich im Laufe eines Garprozesses ändert, um einen Garprozeß in Abhängigkeit von der Garzustandsgröße und/oder einer Ableitung derselben nach der Zeit zu führen. Insbesondere wird in Abhängigkeit der bestimmten Ableitungswerte der Zeitpunkt bestimmt, an welchem ein Phasenwechsel eines Garprozesses einzuleiten ist.

Die Steuerung, beispielsweise einer Heizeinrichtung in einem Gargerät, zum Grillen über eine Garzustandsgröße und/oder deren Ableitung weist unter anderem den Nachteil auf, daß beim Grillen meist nicht die gesamte beheizte Garfläche mit Gargut belegt ist und somit ein Teil der aufgebrachten Energie während des Garprozesses nicht genutzt wird. Darüber hinaus führt die Beheizung der gesamten Garfläche beim Grillen von Fleisch dazu, daß Saft, der aus dem Fleisch austritt, so stark erhitzt wird, daß er zum Teil verdampft, während andere, im wesentlichen feste Bestandteile des Fleisches an der Garfläche anbrennen bzw. sich in diese einbrennen.

Ferner weisen herkömmliche Garflächen den Nachteil auf, daß ihnen eine hohe Trägheit im thermischen Verhalten eigen ist, so daß eine Regelung des Garprozesses in engen Temperaturgrenzen erschwert ist.

In der WO 85/05528 ist ein gattungsgemäßes Gargerät mit einer Grillfläche bekannt, welche durch die Anordnung einer Vielzahl von individuell über einen Mikroprozessor ansteuerbaren Heizelementen in eine Vielzahl von Segmenten unterteilt ist und somit zum Durchführen eines gattungsgemäßen Verfahrens geeignet ist. Über eine Eingabeeinheit können Soll-Werte für Temperatur, Volumengarzeit und dergleichen in einen Mikroprozessor eingegeben werden, in dem dann ein Vergleich mit entsprechenden, erfaßten Ist-Werten stattfindet, um die einzelnen Heizelemente gezielt ansteuern zu können. Nachteilig bei diesem Gargerät ist jedoch, daß ein Benutzer Soll-Werte für eine Beschickung undifferenziert eingibt, so daß ein unerwünschtes, bereichsweises Verdampfen von Flüssigkeit, bereichsweises Einbrennen von festen Substanzen und dergleichen noch stets unvermeidbar ist.

Aus der US 6,172,348 B 1 ist ein Mikrowellenofen bekannt, bei dem die Mikrowellenbestrahlung in Abhängigkeit von einer erfaßten physikalischen Menge an Gargut gesteuert wird, die bestimmt sein kann durch die Form, das Gewicht und/oder die Temperatur des Garguts, wobei das Gargut zur Erfassung besagter physikalischer Menge im Garraum zumindest gedreht werden muß.

Auch aus der US 5,478,987 ist ein Mikrowellenofen bekannt, bei dem eine Zuordnung von Gargut in eine von zwei Gruppen in Abhängigkeit von dem Ausgabewert eines Alkoholsensors, eines Gassensors, sowie Fotosensoren zur Erkennung der Form eines auf einem Drehteller abgestellten Gefäßes stattfindet.

Beispielsweise aus der US 6,022,572 ist ein Garverfahren bekannt, bei dem die Bestimmung des Gewichts eines Gargutes stattfindet.

Auch bei dem Garverfahren der EP 0 464 925 A1 wird die Belastung einer Heizplatte mit Gargut erfaßt, um den Betrieb der Heizplatte gezielt ansteuern zu können.

Die WO 95/16334 offenbart ein Garverfahren, bei dem Temperatursignale aus einem Unterbereich einer Garzone erfaßt werden, und daraus eine Bestimmung der Temperatur sowie thermischen Belastung der gesamten Garzone ermittelt wird, um die Energiezufuhr zu der Garzone zu steuern. Die Bestimmung der Temperatur der gesamten Garzone aus der eines Unterbereichs ist jedoch mit großen Fehlern behaftet, insbesondere wenn der Abstand zwischen der Wärmequelle und der Garzone groß ist.

Die EP 0 831 675 A1 offenbart eine keramische Kochplatte mit von der Unterseite der Kochplatte beabstandeten Heizwiderständen, die über die gesamte Fläche des Heizfeldes verteilt vorliegen. Unterhalb der Heizwiderstände sind eine Vielzahl an Sendern und Detektoren für elektromagnetische oder akustische Wellen angebracht, mit denen sich die Ausdehnung eines auf dem Kochfeld aufgesetzten Gargefäßes mit Hilfe der bodenseitig reflektierten Wellen exakt bestimmen lässt. Korrespondierend zu der festgestellten Ausdehnung der Bodenfläche des Gargefäßes können die unterhalb dieser Bodenfläche vorliegenden Heizwiderstände gezielt angesteuert werden. Mit dieser Ausführungsform ist es nicht mehr erforderlich, die Belegung eines keramischen Kochfeldes mit magnetischen Detektoren, die stets auf die Verwendung von magnetisierbaren Gargefäßen angewiesen war, zurückgreifen zu müssen.

US-A-5 183 996 offenbart ein gargerät, bei dem für jeden Abschnitt ein Gewichtssensor vorgesehen ist.

Aufgabe der vorliegenden Erfindung ist es daher, das gattungsgemäße Garverfahren und das gattungsgemäße Gargerät derart weiterzuentwickeln, daß die Nachteile des Stands der Technik überwunden werden.

Die das Garverfahren betreffende Aufgabe wird erfindungsgemäß dadurch gelöst, daß die Bedeckung der zellenartigen Abschnitte mit Gargut automatisch erkannt wird durch Erfassung zumindest der Widerstände, insbesondere Innenwiderstände, der Heizelemente mit zumindest einer Einrichtung zur Bestimmung der Widerstände und/oder der Temperatur der zellenartigen Abschnitte mit zumindest einem Temperatursensor pro zellenartigem Abschnitt in Wirkverbindung mit einer Steuer- und/oder Regeleinrichtung, und in Abhängigkeit von der erkannten Gargutbedeckung der zellenartigen Abschnitte das Garverfahren geführt wird.

Dabei kann vorgesehen sein, daß zur Erkennung der Gargutbedeckung der zellenartigen Abschnitte, zumindest eine erste Gargutgröße, wie die Oberflächentemperatur, die Wärmeleitfähigkeit, der Energieeintrag, der Feuchtegehalt, die Oberflächenbeschaffenheit, die Kontur, das Volumen, die Dichte, die Bräunung, die Krustenbildung, die Konsistenz, das Gewicht und/oder die Gargutart, zumindest eine Ableitung der ersten Gargutgröße nach der Zeit jedes zellenartigen Abschnitts, die Belastung und/oder optische Charakteristiken bestimmt wird bzw. werden.

Ferner wird erfindungsgemäß vorgeschlagen, daß mittels eines Garprozeßfühlers, der vorzugsweise zumindest teilweise in das Gargut einsteckbar ist, zumindest eine zweite Gargutgröße, insbesondere die Kerntemperatur, die Dichte, die Gargutart, der Reifegrad, der pH Wert, der Pasteurisationsfaktor, die Konsistenz, die Saftigkeit, der Geruch, der Geschmack, die Qualität, die Bräunung, die Krustenbildung, der Grad der Proteinaufquellung, der Vitaminabbau, die Entstehung karzinogener Substanzen, die Hygiene und/oder die Wärmeleitfähigkeit, und/oder zumindest eine zeitliche Ableitung der zweiten Gargutgröße nach der Zeit bestimmt wird bzw. werden.

Bevorzugt ist erfindungsgemäß, daß der Garverlauf, insbesondere über die Heizelemente der einzelnen zellenartigen Abschnitte oder Gruppen derselben, in Abhängigkeit von der ersten Gargutgröße, der Ableitung der ersten Gargutgröße, der zweiten Gargütgroße und/oder der Ableitung der zweiten Gargutgröße gesteuert und/oder geregelt wird.

Dabei kann vorgesehen sein, daß von einem Gargut zumindest teilweise überdeckte zellenartige Abschnitt zu einer Gruppe zusammengefaßt werden.

Ferner wird mit der Erfindung vorgeschlagen, daß die erste Gargutgröße, die Ableitung der ersten Gargutgröße, die zweite Gargutgröße und/oder die Ableitung der zweiten Gargutgröße mit zumindest einer gespeicherten dritten Gargutgröße und/oder zumindest einer eingegebenen vierten Gargutgröße verglichen wird bzw. werden, und in Abhängigkeit von dem Ergebnis des Vergleichs das Garverfahren geführt wird.

Dabei kann vorgesehen sein, daß die erste Gargutgröße, die Ableitung der ersten Gargutgröße, die zweite Gargutgröße und/oder die Ableitung der zweiten Gargutgröße, insbesondere als Funktion der Zeit, als eine dritte Gargutgröße gespeichert wird bzw. werden.

Auch kann vorgesehen sein, daß die vierte Gargutgröße von einem Benutzer eingegeben und gespeichert wird, insbesondere als Funktion der Zeit.

Mit der Erfindung wird auch vorgeschlagen, daß zumindest eine Anweisung an einen Benutzer in Abhängigkeit von zumindest einem erfaßten Widerstand einer erfaßten Temperatur und/oder einer bestimmten ersten, zweiten, dritten und/oder vierten Gargutgröße zum Führen des Garverfahrens ausgegeben wird.

Die das Gargerät betreffende Aufgabe wird gelöst durch zumindest eine Einrichtung zur Bestimmung der Widerstände, insbesondere Innenwiderstände, der Heizelemente und/oder zumindest einen Temperatursensor pro zellenartigem Abschnitt in Wirkverbindung mit der Steuer- und/oder Regeleinrichtung.

Eine weitere erfindungsgemäße Aufgabe wird gelöst durch einen Gewichtssensor und/oder eine optische Detektionseinheit für jeden zellenartigen Abschnitt in Wirkverbindung mit der Steuer- und/oder Regeleinrichtung.

Die Erfindung kann ferner gekennzeichnet sein durch eine zumindest teilweise thermische Isolierung der einzelnen zellenartigen Abschnitte voneinander.

Erfindungsgemäße Ausführungsformen können dadurch gekennzeichnet sein, daß die Steuerund/oder Regeleinrichtung in Wirkverbindung mit zumindest einem Garprozeßfühler, der zumindest teilweise in ein Gargut einsteckbar ist, einer Speichereinheit, einer Eingabeeinheit, einer Anzeigeeinheit und/oder einer Ausgabeeinheit steht, insbesondere um selbstlernend Garverfahren zu steuern und/oder zu regeln.

Ferner kann vorgesehen sein, daß der Gargutträger kippbar ist.

Schließlich wird erfindungsgemäß vorgeschlagen, daß der Gargutträger mittels eines Deckels, vorzugsweise luftdicht, verschließbar ist.

Der Erfindung liegt somit die überraschende Erkenntnis zugrunde, daß automatisch Gargut auf einer Garfläche erkennbar und die Energiezufuhr zu diesem Gargut abhängig von der erkannten Gargutart und Gargutposition regelbar ist, so daß beispielsweise beim Fleisch-Grillen nur Fleischstücke erhitzt werden, während der Rest der Garfläche im wesentlichen kalt bleibt, so daß ein Verdampfen von aus den Fleischstücken austretendem Saft und ein Einbrennen von abfallenden Festkörperpartikeln auf der Garfläche im wesentlichen vermieden wird.

Weitere Merkmale und Vorteile der Erfindung ergeben sich aus der nachstehenden Beschreibung, in der eine erfindungsgemäße Ausführungsform beispielhaft anhand einer aus einer einzigen Figur bestehenden schematischen Zeichnung erläutert wird. Die Figur zeigt dabei eine perspektivische Ansicht eines Teils eines erfindungsgemäßen Gargeräts 1 mit einer intelligenten Garfläche 100, die ein Garen nach dem erfindungsgemäßen Verfahren ermöglicht.

Wie die Figur erkennen läßt, umfaßt das Gargerät 1 einen Gargutträger 10 mit einer Garfläche 100, die ihrerseits in einzelne zellenartige Abschnitte bzw. Zellen 101 bis 114 unterteilt ist. Die Unterteilung der Garfläche 100 wird dadurch erreicht, daß jede Zelle 101 bis 114 in thermischem Kontakt mit einem Heizelement 2 steht, während die Garfläche 100 an sich eine geschlossene Fläche bildet. Dabei sind die Heizelemente 2 im wesentlichen in direktem Kontakt mit der Garfläche 100 an der Unterseite derselben angeordnet. Zudem weist jede Zelle 101 bis 114 einen Gewichtssensor 3 und eine optische Detektionseinheit 4, bestehend aus einer Quelle zur Emission elektromagnetischer Strahlung und einem Detektor zur Detektion von vom Gargut gestreuter und/oder reflektierter Strahlung, auf. Zur Vereinfachung der Darstellung sind die Elemente 2, 3 und 4 in der Figur in getrennten Zellen 103, 104 bzw. 102 dargestellt, obwohl jede Zelle 101 bis 114 entsprechende Elemente umfaßt. In einer nicht dargestellten, alternativen Ausführungsform kann vorgesehen sein, daß die Zellen mechanisch voneinander getrennt, selbst isoliert zueinander, ausgebildet sind, um beispielsweise eine Gewichtsbestimmung getrennt für jede Zelle zu ermöglichen.

Auf der Garfläche 100 befindet sich ein Gargut 6, in Form eines Steaks, in welches zumindest teilweise ein Garprozeßfühler 5 eingesteckt ist.

Der Garprozeßfühler 5, die optischen Detektionseinheiten 4, die Gewichtssensoren 3, die Heizelemente 2 sowie eine nicht dargestellte Einrichtung zur Bestimmung der (Innen-) Widerstände der Heizelemente 2, vorzugsweise aller Zellen 101 bis 114, sind mit einer nicht dargestellten Steuer- und/oder Regeleinheit verbunden. Diese Steuer- und/oder Regeleinheit ist wiederum mit einer Speichereinheit (nicht dargestellt), einer Eingabeeinheit (nicht dargestellt) und einer Ausgabeeinheit (nicht dargestellt) verbunden.

Das erfindungsgemäße Verfahren wird im Anschluß am Beispiel des Grillens des Steaks 6 beschrieben:
Über die Widerstände der Heizelemente 2 findet eine Bestimmung der Gargutbedekkung der Garfläche 100 statt. Die so erfaßte Gargutbedeckung kann über Ausgabesignale der Gewichtssensoren 3, welche vorzugsweise in Form von Dehnungsmeßstreifen auf der Garflächenunterseite der Zelle 101 bis 114 ausgeführt sind, und der optischen Detektionseinheiten 4 präzisiert werden, beispielsweise unter Erfassung der Kontur des Steaks 6. Dabei wird erfaßt, daß die Zellen 101 bis 104 und 108 bis 111 nicht mit dem Steak 6 belegt sind, im Gegensatz zu den Zellen 105 bis 107 und 112 bis 114. Nach Erkennung des Bereichs der Garfläche 100, welche mit dem Steak 6 belegt ist, werden zunächst nur diejenigen Zellen 105 bis 107 und 112 bis 114 über ihre Heizelemente 2 beheizt, die mit dem Steak 6 zumindest teilweise belegt sind.
Abhängig von der erfaßten Veränderung der Widerstände der Heizelemente 2 und den Ausgabesignalen der Gewichtssensoren 3 sowie optischen Detektionseinheiten 4, gegebenenfalls einschließlich deren Ableitungen, bestimmt die Steuer- und/oder Regeleinheit zudem spezifische Gargutgrößen, insbesondere Wärmeleitfähigkeit, beispielsweise über die mittels der Einrichtung zur Bestimmung der Widerstände bestimmten Widerstände der Heizelemente 2, Feuchtegehalt, beispielsweise über die zeitliche Änderung des Gewichts, und Gargutvolumen, beispielsweise über die vom Gargut eingenommene Fläche und das Gargutgewicht, aus denen auch die Gargutart, beispielsweise durch einen Vergleich mit abgespeicherten Soll-Werten, bestimmbar ist. In einer weiteren Ausführungsform kann vorgesehen sein, daß die Wärmeleitfähigkeit des Garguts über Temperaturveränderungen bestimmbar ist, die von Temperatursensoren (nicht gezeigt) in den Zellen erfaßt werden. Zudem liefert der Garprozeßfühler 5 Gargutgrößen, wie Kerntemperatur, Reifegrad und pH-Wert, die ebenfalls von der Steuer- und/oder Regeleinheit zur Garprozeßführung herangezogen werden können. Durch die Unterteilung der Garfläche 100 in einzelne Zellen 101 bis 114 ist es darüber hinaus möglich, die spezifischen Gargutgrößen für spezielle Bereiche des Steaks 6 zu bestimmen. Wenn sich verschiedene Gargutarten auf der Garfläche 100 befinden, kann dies für jedes Gargut geschehen.
Dadurch, daß zu Beginn des Grillens gezielt nur die Zellen 105 bis 107 und 112 bis 114 beheizt werden, auf denen sich das Steak 6 befindet, wird insbesondere Energie eingespart, da die nicht genutzten Zellen, also die Zellen 101 bis 104 und 108 bis 111 nicht beheizt werden.
Während des Grillens des Steaks 6 aus demselben heraustretender Saft, der auf nicht von dem Steak 6 belegte und somit unbeheizte Zellen 101 bis 104 und 108 bis 111 fließt, verdampft nicht; und feste Rückstände des Steaks 6 auf den Zellen 101 bis 104 und 108 bis 111 brennen aufgrund der gezielten Beheizung nicht ein. Dies gewährleistet, daß eine Steaksoße herstellbar ist und gleichzeitig keine übermäßige Verschmutzung stattfindet.
Darüber hinaus kann der Garprozeß so gefiihrt werden, daß die vom Steak 6 unbelegten Zellen 101 bis 104 und 108 bis 111 ebenfalls beheizt werden, sobald sich ein Fleischsaft darauf ausbreitet, was eine Warmhaltung von besagtem Fleischsaft sicher stellt. Die Aufheiztemperatur der Zellen 101 bis 104 und 108 bis 111 liegt dabei sicherlich unter der der Zellen 105 bis 107 und 112 bis 114.
Über die ermittelten spezifischen Gargutgrößen wird der Garprozeßverlauf durch die Steuer- und/oder Regeleinheit geführt, so daß ein von einem Benutzer über die Eingabeeinheit eingegebener, erwünschter Garungsgrad am Ende des Garprozesses vorliegt. Insbesondere können zu diesem Zweck über die Ausgabesignale der optischen Detektionseinheiten 4, beispielsweise in Abhängigkeit von einer Veränderung der Farbe des Garguts und der Veränderungen der Widerstände der Heizelemente 2, also der Veränderung des Wärmeeintrags, der Bräunungs- und Krustierungsgrad des Steaks 6 bestimmt werden. Neigt das Steak 6 während der Phase, in der zunächst nur eine Garung und keine Bildung einer Kruste erwünscht ist, beispielsweise dazu, eine erhöhte Bräunung aufzuweisen, wie über die optischen Detektionseinheiten 4 erfaßt, so können gezielt Heizelemente 2 heruntergeregelt werden. Erreicht das Steak 6 jedoch den erwünschten Garzustand im Inneren, wie über den Garprozeßfühler 5 erfaßt, so wird eine weitere Garprozeßphase, nämlich die Krustenbildung eingeleitet, indem die Beheizung der entsprechenden Zellen erhöht wird. Ist der erwünschte Bräunungsgrad, wie über die optischen Detektionseinheiten 4 erfaßt, erreicht, so kann über die Ausgabeeinheit dem Benutzer die Anweisung gegeben werden, das Steak 6 zu wenden oder aus dem Gargerät 1 zu entnehmen.
Erfindungsgemäß ist ebenfalls vorgesehen, daß die Steuer- und/oder Regeleinheit Inhomogenitäten im Steak 6 erkennt und gezielt darauf reagiert.

Mit dem in der Figur dargestellten Gargerät 1 ist weiterhin die Zubereitung von Gargut in Form von Rührspeisen, wie Milchreis oder Omeletts, möglich. Bei der Zubereitung von solchem Gargut ist es wichtig, ein Anbrennen des Garguts an der Garfläche 100 zu verhindern. Hierzu werden zunächst die flüssigen Zutaten in den Gargutträger 10, der durch eine seitliche Umrandung begrenzt ist, eingebracht. Dabei kommt es zu einer flächendeckenden Bedeckung der Garfläche 100 mit dem Gargut. Diese Bedeckung wird beispielsweise über die Widerstände der Heizelemente 2, die Gewichtssensoren 3 und die optischen Detektionseinheiten 4 zu Beginn der Beheizung der Zellen 101 bis 114 festgestellt. Ähnlich dem oben beschriebenen Verfahren beim Grillen von Steaks werden dann spezifische Gargutgrößen, einschließlich die Gargutart, bestimmt. Abhängig von den bestimmten Werten kann über die Steuer- und Regeleinheit verhindert werden, daß es bereichsweise zu einem Anbrennen von Gargut kommt. Da sich in einem Bereich, in dem ein Anbrennen droht oder bereits stattfindet, signifikant der Wärmeübertrag in das Gargut ändert, was sich unter anderem in einer Veränderung des Widerstands des bzw. der betroffenen Heizelemente 2 und in einer Änderung des über die Gewichtssensoren 3 erfaßten Gewichts aufgrund des lokal unterschiedlichen Feuchtegehalts des Garguts widerspiegelt, kann gezielt die Beheizung lokal verringert und/oder über die Ausgabeeinheit die Aufforderung an den Benutzer ausgegeben werden, das Gargut umzurühren oder zu entnehmen.

Wie bereits zuvor dargelegt, läßt sich die Veränderung des Wärmeübertrags auch durch eine Veränderung eines über einen nicht gezeigten Temperatursensor aufgenommenen Temperaturverlaufs für jede Zelle bestimmen. Durch Berücksichtigung besagten Temperaturverlaufs und somit Wärmeübertrags beim Garen kann eine Verdreckung der Garfläche 100 verhindert und gleichzeitig ein einwandfreies Garergebnis sichergestellt werden.

Die von der Steuer- und Regeleinheit bestimmten und/oder von einem Benutzer über die Eingabeeinheit eingegebenen Gargutgrößen werden, insbesondere als Funktion der Zeit, bevorzugt in der Speichereinheit abgelegt. Durch Vergleich der Gargutgrößen vorheriger Garprozesse mit aktuell bestimmten Gargutgrößen erkennt die Steuer- und/oder Regeleinheit Tendenzen, wie z. B. das Anbrennen von Gargut, und führt frühzeitig eine Gegenregelung des Garprozesses durch, bzw. gibt über die Ausgabeeinheit entsprechende Anweisungen an den Benutzer. Das erfindungsgemäße Gargerät 1 ist somit selbstlernend.

Also wird erfindungsgemäß erstmals ein Garverfahren und ein dieses Garverfahren nutzendes Gargerät bereitgestellt, das ein befriedigendes Garergebnis durch eine intelligente Regelung einzelner Zellen, in die die Garfläche unterteilt ist, einschließlich Vergleich von aktuellen Gargutgrößen mit gespeicherten Gargutgrößen, gewährleistet, wobei zusätzlich eine Energieersparnis erreicht und eine Verschmutzung der Garfläche reduziert wird.

Die in der vorstehenden Beschreibung, in der Zeichnung sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Gargerät
- 2: Heizelement
- 3: Gewichtssensor
- 4: Optische Detektionseinheit
- 5: Garprozeßfühler
- 6: Gargut
- 10: Gargutträger
- 100: Garfläche
- 101-114: Zelle

## Patentansprüche

1. Garverfahren, insbesondere zum Kochen, Grillen, Braten, Frittieren und/oder Dünsten, bei welchem Gargut auf oder in einem Gargutträger (10) mit einer Garfläche (100), die eine Vielzahl von jeweils über zumindest ein Heizelement (2) beheizbaren zellenartigen Abschnitten (101-114) umfaßt, angeordnet und unter Steuerung und/oder Regelung zumindest eines der Heizelemente (2) gegart wird, **dadurch gekennzeichnet, daß** die Bedeckung der zellenartigen Abschnitte (101-114) mit Gargut automatisch erkannt wird durch Erfassung der Veränderung zumindest der Widerstände, insbesondere Innenwiderstände, der Heizelemente (2) mit zumindest einer Einrichtung zur Bestimmung der Widerstände und/oder der Temperatur der zellenartigen Abschnitte (101-114) mit zumindest einem Temperatursensor pro zellenartigem Abschnitt (101-114) in Wirkverbindung mit einer Steuer- und/oder Regeleinrichtung, und in Abhängigkeit von der erkannten Gargutbedeckung der zellenartigen Abschnitte (101-114) das Garverfahren geführt wird.

2. Garverfahren nach Anspruch 1, **dadurch gekennzeichnet, daß**
zur Erkennung der Gargutbedeckung der zellenartigen Abschnitte (101-114) zusätzlich zumindest eine erste Gargutgröße, wie die Oberflächentemperatur, die Wärmeleitfähigkeit, der Energieeintrag, der Feuchtegehalt, die Oberflächenbeschaffenheit, die Kontur, das Volumen, die Dichte, die Bräunung, die Krustenbildung, die Konsistenz, das Gewicht und/oder die Gargutart, zumindest eine Ableitung der ersten Gargutgröße nach der Zeit jedes zellenartigen Abschnitts (101-114), die Belastung und/oder optische Charakteristiken jedes zellenartigen Abschnitts (101-114) bestimmt wird bzw. werden.

3. Garverfahren nach Anspruch 1 oder 2, **dadurch gekennzeichnet, daß**
mittels eines Garprozeßfühlers (5), der vorzugsweise zumindest teilweise in das Gargut einsteckbar ist, zusätzlich zumindest eine zweite Gargutgröße, insbesondere die Kerntemperatur, die Dichte, die Gargutart, der Reifegrad, der pH-Wert, der Pasteurisationsfaktor, die Konsistenz, die Saftigkeit, der Geruch, der Geschmack, die Qualität, die Bräunung, die Krustenbildung, der Grad der Proteinaufquellung, der Vitaminabbau, die Entstehung karzinogener Substanzen, die Hygiene und/oder die Wärmeleitfähigkeit und/oder zumindest eine zeitliche Ableitung der zweiten Gargutgröße nach der Zeit bestimmt wird bzw. werden.

4. Garverfahren nach Anspruch 2 oder 3, **dadurch gekennzeichnet, daß**
der Garverlauf, insbesondere über die Heizelemente (2) der einzelnen zellenartigen Abschnitte (101-114) oder Gruppen derselben, in Abhängigkeit von der ersten Gargutgröße, der Ableitung der ersten Gargutgröße, der zweiten Gargutgröße und/oder der Ableitung der zweiten Gargutgröße gesteuert und/oder geregelt wird.

5. Garverfahren nach Anspruch 4, **dadurch gekennzeichnet, daß**
von einem Gargut zumindest teilweise überdeckte zellenartige Abschnitte (101-114) zu einer Gruppe zusammengefaßt werden.

6. Garverfahren nach einem der Ansprüch 2 bis 5, **dadurch gekennzeichnet, daß**
die erste Gargutgröße, die Ableitung der ersten Gargutgröße, die zweite Gargutgröße und/oder die Ableitung der zweiten Gargutgröße mit zumindest einer gespeicherten dritten Gargutgröße und/oder zumindest einer eingegebenen vierten Gargutgröße verglichen wird bzw. werden, und in Abhängigkeit von dem Ergebnis des Vergleichs das Garverfahren geführt wird.

7. Garverfahren nach Anspruch 6, **dadurch gekennzeichnet, daß**
die erste Gargutgröße, die Ableitung der ersten Gargutgröße, die zweite Gargutgröße und/oder die Ableitung der zweiten Gargutgröße, insbesondere als Funktion der Zeit, als eine dritte Gargutgröße gespeichert wird bzw. werden.

8. Garverfahren nach Anspruch 6 oder 7, **dadurch gekennzeichnet, daß**
die vierte Gargutgröße von einem Benutzer eingegeben und gespeichert wird, insbesondere als Funktion der Zeit.

9. Garverfahren nach einem der vorangehenden Ansprüche, **dadurch gekennzeichnet, daß** zumindest eine Anweisung an einen Benutzer in Abhängigkeit von zumindest einem erfaßten Widerstand, einer erfaßten Temperatur und/oder einer bestimmten ersten, zweiten, dritten und/oder vierten Gargutgröße zum Führen des Garverfahrens ausgegeben wird.

10. Gargerät (1) mit einer Garfläche (100) eines Gargutträgers (10), die eine Vielzahl von zellenartigen Abschnitten (101 - 114) umfaßt, wobei jeder zellenartige Abschnitt (101-114) zumindest ein Heizelement (2) aufweist, das mit einer Steuer- und/oder Regeleinrichtung verbunden ist, zur Durchführung eines Garverfahrens, bei welchem Gargut auf oder in einem Gargutträger mit einer Garfläche, die eine Vielzahl von jeweils über zumindest ein Heizelement beheizbaren zellenartigen Abschnitten umfaßt, anordbar und unter Steuerung und/oder Regelung zumindest eines der Heizelemente garbar ist, wobei die Bedeckung der zellenartigen Abschnitte mit Gargut automatisch erkenbar ist durch Erfassung zumindest der Widerstände, insbesondere Innenwiderstände, der Heizelemente mit zumindest einer Einrichtung zur Bestimmung dieser Widerstände und/oder der Temperatur der zellenartigen Abschnitte mit zumindest einem Temperatursensor pro zellenartigem Abschnitt (101-114) in Wirkverbindung mit der Steuerund/oder Regeleinrichtung.

11. Gargerät nach Anspruch 10, **gekennzeichnet durch**
einen Gewichtssensor (3) und/oder eine optische Detektionseinheit (4) für jeden zellenartigen Abschnitt (101 - 114) in Wirkverbindung mit der Steuer- und/oder Regeleinrichtung.

12. Gargerät nach Anspruch 10 oder 11, **gekennzeichnet durch**
eine zumindest teilweise thermische Isolierung der einzelnen zellenartigen Abschnitte (101-114) voneinander.

13. Gargerät nach einem der Ansprüche 10 bis 12, **dadurch gekennzeichnet, daß**
die Steuer- und/oder Regeleinrichtung in Wirkverbindung mit zumindest einem Garprozeßfühler (5), der zumindest teilweise in ein Gargut (6) einsteckbar ist, einer Speichereinheit, einer Eingabeeinheit, einer Anzeigeeinheit und/oder einer Ausgabeeinheit steht, insbesondere um selbstlernend Garverfahren zu steuern und/oder zu regeln.

14. Gargerät nach einem der Ansprüche 10 bis 13, **dadurch gekennzeichnet, daß**
der Gargutträger (100) kippbar ist.

15. Gargerät nach einem der Ansprüche 10 bis 14, **dadurch gekennzeichnet, daß**
der Gargutträger (100) mittels eines Deckels, vorzugsweise luftdicht, verschließbar ist.

## Claims

1. A cooking process, particularly for boiling, grilling, roasting, frying and/or steaming, in which process food is disposed on or in a food carrier (10) having a cooking surface (100) comprising a plurality of cellular sections (101 - 114) each heatable by means of at least one heating element (2), and is cooked with open and/or closed loop control of at least one of the heating elements (2), **characterised in that** the coverage of the cellular sections (101 - 114) with food is identified automatically by detecting the change at least of the resistances, particularly internal resistances, of the heating elements (2) by means of at least one device for determining the resistances and/or the temperature of the cellular sections (101 - 114) with at least one temperature sensor per cellular section (101 - 114) operatively connected to an open and/or closed loop control device, and the cooking process is conducted in dependence on the identified food coverage of the cellular sections (101 - 114).

2. A cooking process according to claim 1, **characterised in that** at least one first food variable, such as the surface temperature, the thermal conductivity, the energy input, the moisture content, the surface nature, the contour, the volume, the density, the browning, the encrustation, the consistency, the weight and/or the type of food, at least one time derivative of the first food variable of each cellular section (101 - 114), the loading and/or optical characteristics of each cellular section (101 - 114) is/are additionally determined to identify the food coverage of the cellular sections (101 - 114).

3. A cooking process according to claim 1 or 2, **characterised in that** at least one second food variable, particularly the core temperature, the density, the food type, the degree of ripeness, the pH, the pasteurisation factor, the consistency, the succulence, the smell, the taste, the quality, the browning, the encrustation, the degree of protein swelling, the vitamin degradation, the formation of carcinogenic substances, the hygiene and/or the thermal conductivity and/or at least one time derivative of the second cooking variable is/are determined additionally by means of a cooking process sensor (5), which is preferably at least partially insertable into the food.

4. A cooking process according to claim 2 or 3, **characterised in that** the cooking progress is open and/or closed loop controlled, particularly by means of the heating elements (2) of the individual cellular sections (101 - 114) or groups thereof, in dependence on the first food variable, the derivative of the first food variable, the second food variable and/or the derivative of the second food variable.

5. A cooking process according to claim 4, **characterised in that** cellular sections (101 - 114) at least partially covered by food are combined into a group.

6. A cooking process according to any one of claims 2 to 5, **characterised in that** the first food variable, the derivative of the first food variable, the second food variable and/or the derivative of the second food variable is/are compared with at least one stored third food variable and/or at least one input fourth food variable, and the cooking process is conducted in dependence on the result of the comparison.

7. A cooking process according to claim 6, **characterised in that** the first food variable, the derivative of the first food variable, the second food variable and/or the derivative of the second food variable, particularly as a function of the time, is/are stored as a third food variable.

8. A cooking process according to claim 6 or 7, **characterised in that** the fourth food variable is input by a user and stored, particularly as a function of the time.

9. A cooking process according to any one of the preceding claims, **characterised in that** at least one instruction is output to a user in dependence on at least one detected resistance, a detected temperature and/or a determined first, second, third and/or fourth food variable, for the purpose of conducting the cooking process.

10. A cooking appliance (1) with a cooking surface (100) of a food carrier (10) comprising a plurality of cellular sections (101 - 114), each cellular section (101 - 114) comprising at least one heating element (2) connected to an open and/or closed loop control device, for performing a cooking process in which food can be disposed on or in a food carrier with a cooking surface comprising a plurality of cellular sections each heatable by means of at least one heating element and is cookable with open and/or closed loop control of at least one of the heating elements, the coverage of the cellular sections with food being automatically identified by detection at least of the resistances, particularly internal resistances, of the heating elements with at least one device for determining said resistances and/or the temperature of the cellular sections with at least one temperature sensor per cellular section (101 - 114) operatively connected to the open and/or closed loop control device.

11. A cooking appliance according to claim 10, **characterised by** a weight sensor (3) and/or an optical detection unit (4) for each cellular section (101 - 114) operatively connected to the open and/or closed loop control device.

12. A cooking appliance according to claim 10 or 11, **characterised by** an at least partial thermal insulation of the individual cellular sections (101 - 114) from one another.

13. A cooking appliance according to any one of claims 10 to 12, **characterised in that** the open and/or closed loop control device is operatively connected to at least one cooking process sensor (5), which is at least partially insertable into food (6), a storage unit, an inputting unit, a display unit and/or an outputting unit, particularly in order to provide open and/or closed loop control of self-learning cooking processes.

14. A cooking appliance according to any one of claims 10 to 13, **characterised in that** the food carrier (100) is tiltable.

15. A cooking appliance according to any one of claims 10 to 14, **characterised in that** the food carrier (100) is closable, preferably so as to be air-tight, by means of a lid.

## Revendications

1. Procédé de cuisson, en particulier pour cuire, griller, rôtir, frire et/ou cuire à l'étouffée, dans lequel le produit à cuire est disposé sur ou dans un support de produit à cuire (10), ayant une surface de cuisson (100), comprenant une pluralité de sections (101 à 114) du genre de cellules, pouvant être chauffées chacune par au moins un élément chauffant (2), et est cuit sous la commande et/ou la régulation au moins d'un des éléments chauffants (2), **caractérisé en ce que** le garnissage par du produit à cuire des sections (101 à 114) du genre de cellules est identifié automatiquement par détection de la modification au moins des résistances électriques, en particulier des résistances intérieures, des éléments chauffants (2), avec au moins un dispositif de détermination des résistances électriques et/ou de la température des sections (101 à 114) du genre de cellules, avec au moins un capteur de température par section (101 à 114) du genre de cellule, en liaison fonctionnelle avec un dispositif de commande et/ou de régulation, et le procédé de cuisson étant conduit en fonction du garnissage identifié en produit à cuire des sections (101 à 114) du genre de cellules.

2. Procédé de cuisson selon la revendication 1, **caractérisé en ce que**,
pour identifier le garnissage, en produit à cuire, des sections (101 à 114) du genre de cellules, en plus, est déterminé, respectivement sont déterminées, une première grandeur de produit à cuire, telle que la température de surface, la conductivité thermique, l'apport énergétique, la teneur en humidité, l'état de surface, le contour, le volume, la masse volumique, le brunissage, la formation de croûtes, la consistance, le poids et/ou le type de produit à cuire, au moins une dérivée en fonction du temps, concernant la première grandeur de produit à cuire de chaque section (101 à 114) du genre d'une cellule, la charge et/ou les caractéristiques optiques de chaque section (101 à 114) du genre de cellule, étant déterminée, respectivement déterminées.

3. Procédé de cuisson selon la revendication 1 ou 2,
**caractérisé en ce que**,
à l'aide d'une sonde de processus de cuisson (5), de préférence susceptible d'être enfichée au moins partiellement dans le produit à cuire, en plus au moins une deuxième grandeur de produit à cuire, en particulier la température à coeur ou de noyau, la masse volumique, le type de produit à cuire, le degré de maturité, la valeur de pH, le facteur de pasteurisation, la consistance, le caractère juteux, l'odeur, le goût de la qualité, le brunissage, la formation de croûtes, le degré de gonflement des protéines, la destruction des vitamines, l'apparition de substances carcinogènes, l'hygiène et/ou la conductivité thermique et/ou au moins une dérivée en fonction du temps de la deuxième grandeur du produit à cuire en fonction du temps est déterminée, respectivement sont déterminées.

4. Procédé de cuisson selon la revendication 2 ou 3,
**caractérisé en ce que**
l'allure de la cuisson, en particulier par l'intermédiaire des éléments chauffants (2) des différentes sections (101 à 114) du genre de cellules, ou bien des groupes de celles-ci, est commandée et/ou réglée en fonction de la première grandeur de produit à cuire, de la dérivée de la première grandeur de produit à cuire, de la deuxième grandeur de produit à cuire et/ou de la dérivée de la deuxième grandeur de produit à cuire.

5. Procédé de cuisson selon la revendication 4,
**caractérisé en ce que**
des sections (101 à 114) du genre de cellules, couvertes au moins partiellement par un produit à cuire, sont regroupées pour former un groupe.

6. Produit à cuire selon l'une des revendications 2 à 5,
**caractérisé en ce que**
la première grandeur de produit à cuire, la dérivée de la première grandeur de produit à cuire, la deuxième grandeur de produit à cuire et/ou la dérivée de la deuxième grandeur de produit à cuire est, respectivement sont, comparées à au moins une troisième grandeur de produit à cuire mémorisée et/ou à au moins une quatrième grandeur de produit à cuire introduite, et le procédé de cuisson étant conduit en fonction du résultat de la comparaison.

7. Procédé de cuisson selon la revendication 6,
**caractérisé en ce que**
la première grandeur de produit à cuire, la dérivée de la première grandeur de produit à cuire, la deuxième grandeur de produit à cuire et/ou la dérivée de la deuxième grandeur de produit à cuire est mémorisée, respectivement sont mémorisées, en particulier en fonction du temps, sous la forme d'une troisième grandeur de produit à cuire.

8. Procédé de cuisson selon la revendication 6 ou 7,
**caractérisé en ce que**
la quatrième grandeur de produit à cuire est introduite par un utilisateur et est mémorisée, en particulier en fonction du temps.

9. Procédé de cuisson selon l'une des revendications précédentes, **caractérisé en ce qu'**
au moins une instruction, donnée à un utilisateur, en fonction d'au moins une résistance détectée, d'une température détectée et/ou d'une première, deuxième, troisième et/ou quatrième grandeur de produit à cuire déterminée, est émise pour guider le processus de cuisson.

10. Appareil de cuisson (1) ayant une surface de cuisson (100), un support de produit à cuire (10), comprenant une pluralité de sections (101 à 114) du genre de cellules, chaque section (101 à 114) du genre de cellule présentant au moins un élément chauffant (2), relié à un dispositif de commande et/ou de régulation, pour mettre en oeuvre un procédé de cuisson, dans lequel un produit à cuire est susceptible d'être disposé sur un ou dans un support de produit à cuire, muni d'une surface de cuisson, comprenant une pluralité de sections du genre de cellules pouvant être chauffées par chaque fois au moins un élément de chauffage, et le produit à cuire pouvant être cuit, sous la commande et/ou la régulation d'au moins l'un des éléments chauffants, le garnissage avec du produit à cuire des sections du genre de cellules étant identifiable automatiquement, par détection d'au moins les résistances électriques, en particulier les résistances intérieures des éléments chauffants, avec au moins un dispositif de détermination de ces résistances et/ou de la température des sections du genre de cellules avec au moins un capteur de température par section (101 à 114) du genre de cellule, en liaison fonctionnelle avec le dispositif. de commande et/ou de régulation.

11. Appareil de cuisson selon la revendication 10,
**caractérisé par**
un capteur de poids (3) et/ou une unité de détection (4) optique pour chaque section (101 à 114) du genre de cellule, placée en liaison fonctionnelle avec le dispositif de commande et/ou de régulation.

12. Appareil de cuisson selon la revendication 10 ou 11,
**caractérisé par**
une isolation thermique au moins partielle les unes des autres des différentes sections (101 à 114) du genre de cellules.

13. Appareil de cuisson selon l'une des revendications 10 à 12, **caractérisé en ce que**
le dispositif de commande et/ou de régulation est en liaison fonctionnelle avec au moins une sonde de processus de cuisson (5) susceptible d'être enfichée au moins partiellement dans un produit à cuire (6), une unité à mémoire, une unité d'introduction, une unité d'affichage et/ou une unité d'émission, en particulier pour commander et/ou régler un processus de cuisson avec un auto-apprentissage.

14. Appareil de cuisson selon l'une des revendications 10 à 13, **caractérisé en ce que**
le support de produit à cuire (100) est basculant.

15. Appareil de cuisson selon l'une des revendications 10 à 14, **caractérisé en ce que**
le support de produit à cuire (100) est susceptible d'être fermé, de préférence de façon étanche à l'air, au moyen d'un couvercle.
